# EUROPÄISCHE PATENTANMELDUNG

(11) **EP 1 973 080 A1**
(43) Veröffentlichungstag der Anmeldung: **24.09.2008**
(21) Anmeldenummer: 07005868.0
(22) Anmeldetag: 22.03.2007
(51) Int. Cl.: G07F 1/04

(54) **Wechselgeldmagazin**

(71) Anmelder: Scheidt & Bachmann Gesellschaft mit beschränkter Haftung, 41238 Mönchengladbach (DE)
(72) Erfinder: Miller, Norbert, 41063 Mönchengladbach (DE); Sauermann, Michael, 41189 Mönchengladbach (DE)
(74) Vertreter: Stenger, Watzke & Ring

(57) **Zusammenfassung**

Die vorliegende Erfindung betrifft ein Wechselgeldmagazin (1) zum Einsatz in stationären und/oder mobilen Automaten. Um ein Wechselgeldmagazin (1) bereitzustellen, durch welches die Größe einer ein derartiges Wechselgeldmagazin (1) aufweisenden Münzverarbeitungseinrichtung reduziert werden kann, um auch bei einer größeren Anzahl von Münzsorten bestehende Automaten mit einer tauglichen Münzverarbeitungseinrichtung bestücken zu können, wird mit der Erfindung vorgeschlagen, daß das Wechselgeldmagazin (1) wenigstens ein dem ersten Speicherelement (2, 3) entsprechendes weiteres Speicherelement (2, 3) aufweist, welches konzentrisch zu dem ersten ringförmigen Speicherelement (2, 3) angeordnet ist.

## Beschreibung

Die vorliegende Erfindung betrifft ein Wechselgeldmagazin mit einem ersten ringförmigen Speicherelement mit radial angeordneten schlitzförmigen Aufnahmen, mit einer Bodenplatte mit wenigstens zwei Schlitzen, von denen ein Schlitz steuerbar verschließbar ist, wobei das erste ringförmige Speicherelement um eine durch den Mittelpunkt des ersten ringförmigen Speicherelements, senkrecht zur Bodenplatte und zu der durch das erste ringförmige Speicherelement definierten Ringebene verlaufende Drehachse drehbar an der Bodenplatte gelagert ist, wobei das erste ringförmige Speicherelement mittels einer ersten steuerbaren Antriebseinrichtung um die Drehachse drehbar ist, und wobei die Schlitze der Bodenplatte mit einer schlitzförmigen Aufnahme des ersten ringförmigen Speicherelements in Deckung bringbar sind und mit einer mit einem Rechner verbindbaren Elektronik.

Ein derartiges Wechselmagazin findet Anwendung in Automaten, an denen ein Endkunde durch Barzahlung bestimmte Produkte und/oder Dienstleistungen erwerben kann, wobei hier Automaten wie beispielsweise Fahrkartenautomaten, Getränkeautomaten und ähnliches zu nennen sind. Bei diesen Automaten kann ein Endnutzer vor oder nach der Auswahl eines bestimmten Produkts und/oder einer bestimmten Dienstleistung an dem Automaten Geld in Form von Münzen beispielsweise durch einen an einem derartigen Automaten angeordneten Einwurfschlitz einwerfen, wonach die Münze durch einen Vorkanal einem Münzprüfer zugeführt wird, welcher prüft, ob das Geld echt oder gefälscht ist, wobei im ersten Fall zudem geprüft wird, um welche Sorte einer Münze, also um welchen Geldwert es sich bei der Münze handelt. Handelt es sich um Falschgeld, wird dieses durch den Münzprüfer erkannt und die gefälschte Münze wird über geeignete Mittel direkt der Münzausgabeeinrichtung zugeführt, welche beispielsweise als Ausgabeschale ausgebildet ist. Handelt es sich bei der Münze um echtes Geld, wird diese Münze über geeignete Kanäle einem Wechselgeldmagazin zugeführt, von dem die Münze aufgenommen werden kann und wenigstens kurzzeitig in diesem speicherbar ist. Die Münze wird dazu einem ringförmigen Speicherelement des Wechselgeldmagazins zugeführt, welches zur Aufnahme der Münze radial angeordnete schlitzförmige Aufnahmen aufweist. Das ringförmige Speicherelement ist über geeignete Mittel mit einer Antriebseinrichtung verbunden, welche mittels einer Steuerelektronik und/oder durch einen mit einer Elektronik des Wechselgeldmagazins verbundenen Rechner steuerbar, wobei die Antriebseinrichtung beispielsweise als Elektromotor ausgebildet ist, welcher zusammen mit dem ringförmigen Speicherelement an einer Bodenplatte des Wechselgeldmagazins angeordnet ist und mit dem das ringförmige Speicherelement in einer parallel zu der Bodenplatte angeordneten Ebene sowohl im Uhrzeigersinn als auch im Gegenuhrzeigersinn drehbar ist. Ist von dem ringförmigen Speicherelement eine Münze aufgenommen worden, belegt diese Münze eine schlitzförmige Aufnahme des Speicherelements und die Antriebseinrichtung wird nachfolgend angesteuert, um das ringförmige Speicherelement soweit weiterzudrehen, daß die nächste freie schlitzförmige Aufnahme sich unterhalb eines entsprechenden Zuführkanals befindet und somit eine weitere Münze aufgenommen werden kann. Bei den Münzen, welche von dem ringförmigen Speicherelement aufgenommen werden können, handelt es sich um eine bestimmte dem ringförmigen Speicherelement zugeordnete Münzsorte. Damit ein Automat verschiedene Münzsorten aufnehmen und speichern kann, ist es daher erforderlich, daß ein derartiger Automat mehrere Wechselgeldmagazine aufweist, von denen jedes zur Aufnahme einer bestimmten Sorte Münzen angeordnet ist. Die Münzen werden nach Prüfung durch den Münzprüfer den entsprechenden Wechselgeldmagazinen über dafür vorgesehene Zuführkanäle zugeführt. Dabei sind die Wechselgeldmagazine in herkömmlicher Art und Weise kongruent zueinander und übereinander angeordnet, so daß als Münzverarbeitungseinrichtung eine kompakte Baueinheit gegeben ist, welche in entsprechende Automaten eingesetzt werden kann. Die Wechselgeldmagazine weisen mittig bezüglich des ringförmigen Speicherelements einen Schlitz in der Bodenplatte und in einer eventuell daran angeordneten Abdeckung auf, welche sich bei übereinander angeordneten Wechselgeldmagazinen in Deckung zueinander befinden und einen Kanal ausbilden, durch den durch den Münzprüfer erkanntes Falschgeld direkt abgeführt wird und einer Münzausgabeschale zugeführt wird. Desweiteren weisen die Wechselgeldmagazine jeweils zwei weitere Schlitze auf, welche mit den schlitzförmigen Aufnahmen des ringförmigen Speicherelements in Deckung gebracht werden können. Auch durch diese Schlitze bilden die übereinander angeordneten Wechselgeldmagazine zwei weitere Kanäle aus, wobei sich die entsprechenden Schlitze der einzelnen Wechselgeldmagazine untereinander ebenfalls in Deckung befinden. Einer dieser weiteren Schlitze ist steuerbar verschließbar, so daß eine durch den entsprechenden Kanal fallende Münze von einem Wechselgeldmagazin mit verschlossenem Schlitz aufgehalten wird, wobei sich die Münze dann in einer schlitzförmigen Aufnahme des ringförmigen Speicherelements befindet. Dieses Verschließen des steuerbar verschließbaren Schlitzes erfolgt durch eine geeignete Verschließeinrichtung, welche an eine Steuerelektronik gekoppelt ist, welche basierend auf dem Prüfungsergebnis des Münzprüfers Steuerbefehle an die Verschließeinrichtung ausgibt. Detektiert der Münzprüfer eine gewisse Münzsorte, so wird auf diesem Weg ein steuerbar verschließbarer Schlitz des dieser Münzsorte zugeordneten Wechselgeldmagazins verschlossen, so daß eine durch den aus Schlitzen der einzelnen Wechselgeldmagazine ausgebildeten Kanal fallende Münze von dem entsprechenden Wechselgeldmagazin aufgehalten und aufgenommen werden kann. Nach Aufnahme der Münze wird das ringförmige Speicherelement gedreht, um eine weitere freie Aufnahme in dem Kanal zu positionieren. Soll hingegen Wechselgeld von einem bestimmten Wechselgeldmagazin ausgegeben werden, so wird das ringförmige Speicherelement in die andere Richtung gedreht, bis sich eine Aufnahme mit einer darin aufgenommenen Münze oberhalb des steuerbar verschließbaren Schlitzes befindet, welcher in diesem Fall geöffnet ist, so daß die in der schlitzförmigen Aufnahme befindliche Münze durch den Schlitz und den damit verbundenen Kanal abgeführt und der Münzausgabeschale zugeführt werden kann. Zur Steuerung der Antriebseinrichtung und der Verschließeinrichtung des steuerbar verschließbaren Schlitzes weist ein Wechselgeldmagazin eine entsprechende Elektronik auf, welche selbst bestimmte Steuerfunktionen übernimmt, oder entsprechende Steuerbefehle von einer mit der Elektronik verbundenen Steuereinheit, beispielsweise in Form eines Rechners, erhält. Die Bodenplatte weist zudem einen weiteren Schlitz auf, welcher ebenfalls mit den schlitzförmigen Aufnahmen des ringförmigen Speicherelements in Deckung gebracht werden kann, wobei dieser Schlitz nicht verschließbar ist. Er dient dazu, daß wenn in nahezu allen schlitzförmigen Aufnahmen des ringförmigen Speicherelements jeweils eine Münze vorhanden ist, zur weiteren Aufnahme von Münzen schlitzförmige Aufnahmen geleert werden können, was dadurch erfolgt, daß die entsprechenden Münzen bei Deckung einer eine Münze enthaltenden Aufnahme mit dem letzteren Schlitz, diese Münze durch den Schlitz abgeführt und über entsprechende Kanäle der Kasse beispielsweise in Form einer Münzkassette zugeführt wird.

Da jedes Wechselgeldmagazin zur Aufnahme einer bestimmten Münzsorte dient, ist es somit erforderlich, so viele Wechselgeldmagazine in einem Automaten anzuordnen, daß für jede in einem entsprechenden Währungsbereich gültige Münzsorte ein Wechselgeldmagazin vorhanden ist. Da sich die Wechselgeldmagazine in gestapelter Form übereinander befinden, ist somit eine hohe Baueinheit in entsprechenden Automaten anzuordnen, wobei die Beschaffenheit eines entsprechenden Automaten nicht die Anordnung einer beliebig großen Anzahl von Wechselgeldmagazinen erlaubt.

Ausgehend von diesem Stand der Technik ist es die **Aufgabe** der vorliegenden Erfindung, ein Wechselgeldmagazin bereitzustellen, durch welches die Größe einer ein derartiges Wechselgeldmagazin aufweisenden Münzverarbeitungseinrichtung reduziert werden kann, um auch bei einer größeren Anzahl von Münzsorten bestehende Automaten mit einer dazu tauglichen Münzverarbeitungseinrichtung bestücken zu können.

Diese Aufgabe wird gemäß der vorliegenden Erfindung durch ein Wechselgeldmagazin nach Anspruch 1 **gelöst**.

Erfindungsgemäß weist das Wechselgeldmagazin wenigstens ein dem ersten Speicherelement entsprechendes weiteres Speicherelement auf, welches konzentrisch zu dem ersten ringförmigen Speicherelement angeordnet ist. Dadurch kann jedes Wechselgeldmagazin wenigstens zwei Münzsorten aufnehmen, so daß die Anzahl der zu verwendenden Wechselgeldmagazine durch diese Ausbildung eines Wechselgeldmagazins halbiert werden kann, was eine enorme Größenreduzierung einer entsprechenden Münzverarbeitungseinrichtung bedeutet. Darüber hinaus können in diesem Wechselgeldmagazin nicht nur allgemein bekannte Münzen aufgenommen werden sondern jegliche Art von münzförmigen Gegenständen wie z. B. sogenannte Token. Bei diesen Token handelt es sich nicht um Münzen, die einem geldwerten Betrag der jeweiligen Währung entsprechen sondern um individuelle Münzen, welchen ein bestimmter Gegenwert jeglicher Art zugeordnet sein kann. Es ist auch möglich, daß ein Wechselgeldmagazin mehr als zwei ringförmige Speicherelemente aufweist, was eine weitere Reduzierung der Wechselmagazinanzahl und der damit verbundenen Größe einer entsprechenden Münzverarbeitungseinrichtung mit sich bringt. Die ringförmigen Speicherelemente eines Wechselgeldmagazins sind dabei konzentrisch zueinander angeordnet, wodurch eine platzsparende und gleichzeitig sehr funktionelle Anordnung gegeben ist. Jedes weitere ringförmige Speicherelement ist dabei ebenfalls um die gleiche Drehachse drehbar wie das erste ringförmige Speicherelement.

Gemäß einer vorteilhaften Ausgestaltung der Erfindung ist das weitere ringförmige Speicherelement mittels einer weiteren steuerbaren Antriebseinrichtung um die Drehachse drehbar. Diese weitere Antriebseinrichtung entspricht in ihrer Funktion der ersten Antriebseinrichtung des ersten Speicherelements und ist zudem ebenfalls mit der Elektronik zur Steuerung der Antriebseinrichtung und der Drehung des weiteren ringförmigen Speicherelements verbunden. Durch die Anordnung einer weiteren steuerbaren Antriebseinrichtung sind die ringförmigen Speicherelemente getrennt voneinander betreibbar, was insbesondere der Funktionalität eines entsprechenden Wechselgeldmagazins zugute kommt.

Nach einer weiteren vorteilhaften Ausgestaltung der Erfindung weist die Bodenplatte wenigstens zwei weitere Schlitze auf, von denen wenigstens einer steuerbar verschließbar ist, wobei die weiteren Schlitze der Bodenplatte mit den schlitzförmigen Aufnahmen des weiteren ringförmigen Speicherelements in Deckung bringbar sind. Somit ist für das weitere Speicherelement die gleiche Funktionsweise wie für das erste ringförmige Speicherelement sichergestellt. Der weitere steuerbar verschließbare Schlitz ist dabei ebenfalls mittels einer geeigneten Verschließeinrichtung verschließbar, welche vorzugsweise in ihrer Ausgestaltung der Verschließeinrichtung des steuerbar verschließbaren Schlitzes entspricht, welcher mit dem ersten ringförmigen Speicherelement zusammenwirkt.

Eine weitere vorteilhafte Ausgestaltung der Erfindung sieht vor, daß die steuerbar verschließbaren Schlitze der Bodenplatte und die steuerbaren Antriebseinrichtungen durch den mit der Elektronik verbindbaren Rechner und/oder durch die Elektronik selbst steuerbar sind. Ein derartiger Rechner ist dabei mit dem Münzprüfer verbunden, wodurch der Rechner entsprechende Signale erhält, welcher mittels einer geeigneten Software in Steuersignale für die steuerbaren Bauelemente eines Wechselgeldmagazins generiert und diese an die entsprechenden Bauelemente liefert. Auf der anderen Seite ist es ebenfalls möglich, daß der Münzprüfer direkt mit einer Elektronik eines Wechselgeldmagazins verbunden ist, welche selbst in der Lage ist, die Signale auszuwerten und in entsprechende Steuersignale umzuwandeln.

Nach einer weiteren vorteilhaften Ausgestaltung der Erfindung ist vorgesehen, daß die ringförmigen Speicherelemente untereinander schlitzförmige Aufnahmen unterschiedlicher Größe aufweisen. Beispielsweise weist ein innenliegendes ringförmiges Speicherelement Aufnahmen auf, welche schmaler als diejenigen eines außen angeordneten ringförmigen Speicherelements sind. Dadurch sind in dem innenliegenden Speicherelement eine dem äußeren Speicherelement entsprechende Anzahl von schlitzförmigen Aufnahmen anordbar, so daß die Speicherelemente auch in dieser Funktion übereinstimmen. Dabei ist es vorteilhaft, wenn innenliegende Speicherelemente eine Sorte Münzen aufnehmen, welche kleiner ist, als die, welche von den außenliegenden Speicherelementen aufgenommen werden. Dieses garantiert eine zuverlässige Arbeitsweise eines entsprechenden Wechselgeldmagazins.

Ferner ist nach einer weiteren vorteilhaften Ausgestaltung der Erfindung vorgesehen, daß ein ringförmiges Speicherelement wenigstens 100 schlitzförmige Aufnahmen aufweist. Dadurch ist durch ein derartiges ringförmiges Speicherelement eine große Anzahl an Münzen in diesem Speicherelement speicherbar, so daß es auch bei stark frequentierten Automaten nicht zu Wechselgeldengpässen kommt.

Weitere Vorteile und Merkmale der vorliegenden Erfindung werden im folgenden anhand der Figuren beschrieben. Dabei zeigt
- Figur 1: eine schematische Darstellung eines Ausführungsbeispiels eines erfindungsgemäßen Wechselgeldmagazins und
- Figur 2: eine schematische Darstellung eines Ausführungsbeispiels einer Bodenplatte eines erfindungsgemäßen Wechselgeldmagazins mit Verschließeinrichtungen.

In Figur 1 ist ein Ausführungsbeispiel für ein Wechselgeldmagazin 1 dargestellt, welches in dieser Ausführung mit zwei ringförmigen Speicherelementen 2 und 3 ausgestattet ist. Diese ringförmigen Speicherelemente 2 und 3 sind mit radial angeordneten schlitzförmigen Aufnahmen 4 versehen, welche jeweils zur Aufnahme einer Münze dienen. Die beiden ringförmigen Speicherelemente 2 und 3 sind dabei auf einer Bodenplatte 5 des Wechselgeldmagazins 1 angeordnet und um die Achse 6, welche senkrecht zur Bildebene steht, drehbar. Diese platzsparende konzentrische Anordnung der Speicherelemente 2 und 3 ermöglicht es, daß von dem Wechselgeldmagazin 1 zwei Sorten von Münzen jeweils von einem ringförmigen Speicherelement 2 bzw. 3 aufgenommen werden können, so daß statt einer Verwendung von zwei herkömmlichen Wechselgeldmagazinen ein derartiges erfindungsgemäßes Wechselgeldmagazin 1 in einer entsprechenden Münzverarbeitungseinrichtung angeordnet werden kann, was die Größe dieser Münzverarbeitungseinrichtung halbiert. Die ringförmigen Speicherelemente 2 und 3 sind über Antriebseinrichtungen 8 bzw. 7 drehbar, wobei die Antriebseinrichtungen über geeignete Greifmittel 9 in an den ringförmigen Speicherelementen 2 und 3 umfänglich angeordneten Vorsprünge eingreifen. Dabei können die ringförmigen Speicherelemente 2 und 3 sowohl im Uhrzeigersinn, als auch im Gegenuhrzeigersinn gedreht werden. Die Antriebseinrichtungen 7 und 8 sind über entsprechende Leitungen 11 bzw. 12 mit einer Elektronik 10 verbunden, welche die entsprechenden Steuersignale an die Antriebseinrichtungen 7 und 8 liefert, um die notwendige Drehung der Speicherelemente 3 bzw. 2 zu erzeugen. Die Elektronik 10 ist dabei über einen Anschluß 13 mit einem nicht gezeigten Rechner, beispielsweise eines Automaten verbindbar, welcher entsprechende Signale an die Elektronik 10 sendet, um mit dem Wechselgeldmagazin 1 bestimmte Funktionen auszuführen. Es ist auch möglich, daß die Elektronik 10 über den Anschluß 13 direkt mit einem nicht dargestellten Münzprüfer verbunden wird, welcher münzspezifische Signale direkt an die Elektronik 10 sendet, welche daraufhin selbst entsprechende Steuersignale für die Antriebseinrichtungen 7 und 8 generiert und an diese liefert.

Figur 2 zeigt eine weitere schematische Darstellung eines erfindungsgemäßen Wechselgeldmagazins 1, wobei die ringförmigen Speicherelemente 2 und 3 in dieser Figur durch die gestrichelten Linien angedeutet sind. Es ist die Bodenplatte 5 zu sehen, in der in dieser Ausgestaltung in der Mitte der konzentrisch angeordneten ringförmigen Speicherelemente 2 und 3 ein Schlitz 14 ausgebildet ist, durch den von einem Münzprüfer als gefälschte Münzen detektierte Münzen direkt ohne weiter verarbeitet zu werden einer nicht gezeigten Ausgabeeinrichtung eines entsprechenden Automaten zugeführt werden. Desweiteren sind zwei weitere Schlitze 15 und 16 in der Bodenplatte 5 angeordnet, welche mit den schlitzförmigen Aufnahmen 4 der ringförmigen Speicherelemente 3 bzw. 2 in Deckung gebracht werden können. Durch diese Schlitze 15 und 16 werden nur Münzen geführt, welche von einem Münzprüfer als echt erkannt werden. Wird von dem Münzprüfer eine Münzsorte detektiert, welche von dem gezeigten Wechselgeldmagazin 1 aufgenommen werden soll, liefert der Rechner über den Anschluß 13 an die Elektronik 10 entsprechende Steuersignale oder der Münzprüfer sendet direkt Signale an die Elektronik 10, welche dann selber Steuersignale erstellt und diese Steuersignale an die Verschließeinrichtungen 17 und 18 sendet, welche im Wesentlichen durch Verschließelemente 19 bzw. 20 und damit verbundene Antriebseinrichtungen 21 bzw. 22 gebildet ist. Durch die Antriebseinrichtungen 21 und 22 sind die Verschließelemente 19 bzw. 20 in Richtung der Pfeile bewegbar, so daß die Schlitze 15 bzw. 16 durch die Verschließeinrichtungen 17 bzw. 18 verschlossen und freigegeben werden können. Soll also eine Münze von dem Wechselgeldmagazin 1 aufgenommen werden, wird der entsprechende verschließbare Schlitz 15 bzw. 16 verschlossen, welcher dem der Münzsorte entsprechenden ringförmigen Speicherelement 3 bzw. 2 zugeordnet ist. Soll die Münze nicht von dem Wechselgeldmagazin 1 aufgenommen werden, bleibt der entsprechende Schlitz 15 bzw. 16 geöffnet, so daß die Münze durch das Wechselgeldmagazin 1 durch den Schlitz 15 bzw. 16 durchfallen kann und so zu einem weiteren Wechselgeldmagazin gelangen kann, welches zur Aufnahme der entsprechenden Münze vorgesehen ist. Nach Aufnahme einer Münze in einer schlitzförmigen Aufnahme 4 eines ringförmigen Speicherelements 2 oder 3 wird das entsprechende ringförmige Speicherelement 2 oder 3 durch die Antriebseinrichtung 8 bzw. 7 im Gegenuhrzeigersinn gedreht, so daß sich eine weitere schlitzförmige Aufnahme 4 oberhalb eines entsprechenden verschließbaren Schlitzes 15 bzw. 16 befindet. In dieser Stellung kann das Wechselgeldmagazin durch Verschließen eines der Schlitze 15 oder 16 eine weitere Münze aufnehmen. Soll hingegen Wechselgeld ausgegeben werden, bleibt ein Schlitz 15 oder 16 geöffnet und eines der ringförmigen Speicherelemente 2 oder 3 wird im Uhrzeigersinn gedreht, so daß eine in einer schlitzförmigen Aufnahme 4 befindliche Münze durch einen der Schlitze 15 oder 16 abgeführt und über geeignete Kanäle einer nicht dargestellten Ausgabeeinrichtung zugeführt werden kann. Um genügend Wechselgeld zur Verfügung zu haben, sind die ringförmigen Speicherelemente 2 und 3 jeweils mit wenigstens 100 schlitzförmigen Aufnahmen 4 versehen, so daß selbst bei stark frequentierten Automaten kein Engpaß entstehen kann. Sind nahezu alle schlitzförmigen Aufnahmen 4 eines ringförmigen Speicherelements 2 oder 3 mit Münzen belegt, muß dafür gesorgt werden, daß weitere Münzen aufgenommen werden können. Dazu weist die Bodenplatte zwei weitere Schlitze 23 und 24 auf durch die Münzen, welche sich in schlitzförmigen Aufnahmen 4 befinden, die sich in Deckung zu den Schlitzen 23 und 24 befinden, abgeführt werden und über geeignete Kanäle einer Münzkassette zugeführt werden. Dadurch werden die entsprechenden schlitzförmigen Aufnahmen 4 wieder freigegeben und können nach Drehung der ringförmigen Speicherelemente 2 und 3 im Gegenuhrzeigersinn in Deckung mit den Schlitzen 16 bzw.15 gebracht werden, so daß weitere Münzen aufgenommen werden können. Die schlitzförmigen Aufnahmen 4 des ringförmigen Speicherelements 3 sind vorzugsweise schmaler ausgebildet als die des ringförmigen Speicherelements 2, so daß von den ringförmigen Speicherelementen 2 und 3 eine gleiche Anzahl von Münzen aufnehmbar ist. Vorzugsweise werden in den schmaleren schlitzförmigen Aufnahmen 4 des innenliegenden ringförmigen Speicherelements 3 kleinere Münzen aufgenommen als von dem außenliegenden ringförmigen Speicherelement 2.

Die anhand der Figuren beschriebenen Ausführungsbeispiele dienen der Erläuterung und sind nicht beschränkend.

### Bezugszeichenliste

| | | | |
|---|---|---|---|
| 1 | Wechselgeldmagazin | 20 | Verschließelement |
| 2 | Speicherelement | 21 | Antriebseinrichtung |
| 3 | Speicherelement | 22 | Antriebseinrichtung |
| 4 | Aufnahme | 23 | Schlitz |
| 5 | Bodenplatte | 24 | Schlitz |
| 6 | Drehachse | | |
| 7 | Antriebseinrichtung | | |
| 8 | Antriebseinrichtung | | |
| 9 | Greifmittel | | |
| 10 | Elektronik | | |
| 11 | Leitung | | |
| 12 | Leitung | | |
| 13 | Anschluß | | |
| 14 | Schlitz | | |
| 15 | verschließbarer Schlitz | | |
| 16 | verschließbarer Schlitz | | |
| 17 | Verschließeinrichtung | | |
| 18 | Verschließeinrichtung | | |
| 19 | Verschließelement | | |

## Patentansprüche

1. Wechselgeldmagazin (1) mit einem ersten ringförmigen Speicherelement (2, 3) mit radial angeordneten schlitzförmigen Aufnahmen (4), mit einer Bodenplatte (5) mit wenigstens zwei Schlitzen (15, 16, 23, 24) von denen ein Schlitz (15, 16) steuerbar verschließbar ist, wobei das erste ringförmige Speicherelement (2, 3) um eine durch den Mittelpunkt des ersten ringförmigen Speicherelements (2, 3) senkrecht zur Bodenplatte (5) und zu der durch das erste ringförmige Speicherelement (2, 3) definierten Ringebene verlaufende Drehachse (6) drehbar an der Bodenplatte (5) gelagert ist, wobei das erste ringförmige Speicherelement (2, 3) mittels einer ersten steuerbaren Antriebseinrichtung (7, 8) um die Drehachse (6) drehbar ist und wobei die Schlitze (15, 16, 23, 24) der Bodenplatte (5) mit einer schlitzförmigen Aufnahme (4) des ersten ringförmigen Speicherelements (2, 3) in Deckung bringbar sind, und mit einer mit einem Rechner verbindbaren Elektronik (10),
**gekennzeichnet durch**
wenigstens ein weiteres dem ersten ringförmigen Speicherelement (2, 3) entsprechendes Speicherelement (2, 3), welches konzentrisch zu dem ersten ringförmigen Speicherelement (2, 3) angeordnet ist.

2. Wechselgeldmagazin (1) nach Anspruch 1,
**dadurch gekennzeichnet,**
**daß** das weitere Speicherelement (2, 3) mittels einer weiteren steuerbaren Antriebseinrichtung (7, 8) um die Drehachse (6) drehbar ist.

3. Wechselgeldmagazin (1) nach einem der vorhergehenden Ansprüche,
**dadurch gekennzeichnet,**
**daß** die Bodenplatte (5) wenigstens zwei weitere Schlitze (15, 16, 23, 24) aufweist, von denen wenigstens einer steuerbar verschließbar ist, wobei die weiteren Schlitze (15, 16, 23, 24) der Bodenplatte (5) mit den schlitzförmigen Aufnahmen (4) des weiteren ringförmigen Speicherelements (2, 3) in Deckung bringbar sind.

4. Wechselgeldmagazin (1) nach einem der vorhergehenden Ansprüche,
**dadurch gekennzeichnet,**
**daß** die steuerbar verschließbaren Schlitze (15, 16) der Bodenplatte (5) und die steuerbaren Antriebseinrichtungen (7, 8, 21, 22) durch den mit der Elektronik (10) verbindbaren Rechner und/oder durch die Elektronik (10) selbst steuerbar sind.

5. Wechselgeldmagazin (1) nach einem der vorhergehenden Ansprüche,
**dadurch gekennzeichnet,**
**daß** die ringförmigen Speicherelemente (2, 3) untereinander schlitzförmige Aufnahmen (4) unterschiedlicher Größe aufweisen.
